# EUROPÄISCHE PATENTSCHRIFT

(11) **EP 2 045 529 B1**
(45) Veröffentlichungstag und Bekanntmachung des Hinweises auf die Patenterteilung: **16.11.2011**
(21) Anmeldenummer: 08163651.6
(22) Anmeldetag: 04.09.2008
(51) Int. Cl.: F24B 13/00, F24B 5/02

(54) **RAUMHEIZEINRICHTUNG**
ROOM HEATING DEVICE
DISPOSITIF DE CHAUFFAGE DE PIÈCES

(30) Priorität: 04.10.2007 AT 15672007
(43) Veröffentlichungstag der Anmeldung: 08.04.2009
(73) Patentinhaber: Windhager Zentralheizung Technik GmbH, 5201 Seekirchen a.W. (AT)
(72) Erfinder: Goiginger, Josef, 5201, Seekirchen A.W. (AT)
(74) Vertreter: Babeluk, Michael

(56) Entgegenhaltungen:
- DE-U1- 9 401 949
- NL-A- 8 303 452

## Beschreibung

Die Erfindung betrifft eine Raumheizeinrichtung mit einer zumindest ein Sichtfenster aufweisenden Brennraumtüre, mit einer einen gehäusefesten Versorgungskanal aufweisenden Spülluftkanalanordnung zum Spülen des Sichtfensters, wobei die Brennraumtüre zumindest einen Spülluftkanal aufweist, der bei geschlossener Brennraumtüre mit dem Versorgungskanal verbindbar ist, wobei bei geöffneter Brennraumtüre der Spülluftkanal vom Versorgungskanal getrennt ist, und wobei der Spülluftkanal einen einen Beschleunigungsbereich bildenden querschnittsverengenden, vorzugsweise schlitzförmigen Luftaustritt im Bereich der dem Brennraum zugewandten Innenseite des Sichtfensters aufweist, welcher als Spalt mit einer definierten Breite und einer definierten Beschleunigungsstrecke ausgebildet ist.

Zur Beobachtung des Flammenspiels weisen Raumheizeinrichtungen, wie beispielsweise Kaminöfen, häufig Sichtfenster an der Brennraumtüre auf. Um dem Nachteil des Verrußens des Sichtfensters abzuhelfen, wurde bereits versucht, Spülluft gegen das Sichtfenster zu führen. Diese Spülluft wurde an der unteren Kante des Sichtfensters in den Brennraum gegen das Sichtfenster geführt. Der vorhandene Ofenzug riss jedoch die als Spülluft gedachte Luftmenge sofort als Sekundärluft in die Nachverbrennungszone und machte sie unwirksam. Es wurde somit nur der untere Rand der Sichtscheibe freigespült. Auch die Anordnung von Doppelscheiben, die sehr kostenaufwändig sind, brachte nicht den erwünschten Erfolg, da immer nur die untere Kante der Sichtscheibe mit Spülluft versorgt wurde. Wärmeausgleichselemente am Rand des Sichtfensters angeordnet, erbrachten ebenfalls nur eine geringe Flächenwirkung.

In der DD 294 332 A5 wird vorgeschlagen, zur Verhinderung des Verrußens des Sichtfensters diese mit einem Abstand von ca. 1 mm vor der Brennraumtüre anzuordnen, so dass die Spülluft von allen Seiten gegen das Sichtfenster strömen kann. Dabei kann die Wirkung der vierseitigen Spülluftströme durch Spülluftleitrippen noch unterstützt werden. Der vorhandene Ofenzug zieht dabei die Spülluft durch einen zwischen Sichtfensterscheibe, Feuerungstür und innerem Sichtfensterrahmen durch Ausgleichzwischenlagen gebildeten Luftspalt nach innen gegen die Sichtfensterscheibe. Die Spülluftleitrippen geben der Spülluft die gewünschte Richtung, so dass von allen Seiten der Sichtfensterscheibe die Spülluftströme Rauchgase ablenken. Da nicht in allen Anwendungsfällen und Betriebspunkten der Heizeinrichtung eine durch den Ofenzug bewirkte Spülluftmenge gewährleistet ist, kann ein Verrußen des Sichtfensters nicht mit Sicherheit verhindert werden.

Die DE 44 03 616 A1 zeigt eine Heizvorrichtung mit einem Sekundärluft-Zuführsystem mit einer eine transparente Sichtscheibe aufweisenden Türanordnung und einer Primärluftzuführvorrichtung für das am Brennraumboden aufliegende Brennmaterial. Oberhalb der Türanordnung ist dabei ein parallel zum Brennraumboden verlaufender Sekundärluftverteilungskanal angeordnet, der in Richtung des Brennraumbodens gerichtete Ausströmöffnungen aufweist, wobei diesen Ausströmöffnungen ein Sekundärluftregelorgan vorgeordnet ist. An die Ausströmöffnungen des Sekundärluftverteilungskanals schließt ein Fallkanal an, der sich in Richtung des Bodenelementes des Brennraumes erstreckt. Diese Anordnung hat den Nachteil, dass die Gefahr besteht, dass untolerierbar hohe Falschluftmengen in den Brennraum gelangen.

Die DE 20 2005 016 163 U1 offenbart eine Vorrichtung zum Heizen von mehreren Räumen oder zur Warmwasseraufbereitung, versehen mit einer Sichtöffnung zum Beobachten des Flammenspiels der Feuerung. Die Sichtöffnung ist durch mindestens zwei Glasscheiben gebildet, wobei ein Scheibenzwischenraum mit Verbrennungsluft durchströmt wird.

Die EP 0 530 126 A2 offenbart einen Holzofen mit einem Glasfenster, dessen dem Brennraum zugewandte Innenseite von durch einen Wärmetauscher geführte Verbrennungsluft umströmt wird. Ein Verschmutzen des Sichtfensters kann hier aber nicht mit Sicherheit verhindert werden.

Aus der JP 2004-191017 A ist eine Holzpellets-Heizeinrichtung mit einem hitzeresistenten Glasfenster bekannt, bei der ein Teil der Verbrennungsluft durch einen geschlitzten Rahmen im Bereich der Kanten des Sichtfensters auf die Innenseite des Sichtfensters geführt wird. Der geschlitzte Rahmen ist gehäusefest ausgebildet. Ein Verrußen des Sichtfensters kann nicht mit Sicherheit verhindert werden. Eine ähnliche Anordnung ist auch aus der US 4,683,868 bekannt.

Aus der DE 94 01 949 U1 ist eine Lüftungsvorrichtung für eine Heizvorrichtung mit einem Brennraum für feste Brennstoffe bekannt, welche eine Türanordnung in einer der Seitenwände aufweist, wobei in der Türanordnung eine Sichtscheibe angeordnet ist. An der oberen Seite der Sichtscheibe ist ein über die Breite der Sichtscheibe sich erstreckender Sekundärluftverteilungskanal vorgesehen, der bei geschlossener Brennraumtüre mit einem gehäusefesten Versorgungskanal verbindbar ist, wobei bei geöffneter Brennraumtüre der Sekundärluftkanal vom Versorgungskanal getrennt ist. Die Luft wird dabei durch einen Spalt in Richtung des Sichtfensters eingeblasen, welcher Spalt durch den Rahmen des Sichtfensters und einer türfesten Leiteinrichtung gebildet ist. Stromabwärts des Spaltes prallt dabei die eingeblasene Sekundärluft gegen die Dichtung des Sichtfensters und wird in Richtung des Brennraumes abgelenkt.

Aus der NL 8 303 452 A ist eine ähnliche Raumheizeinrichtung mit einer ein Sichtfenster aufweisenden Brennraumtüre bekannt, wobei die Brennraumtüre angrenzend an das Sichtfenster einen Sekundärluftkanal aufweist, welcher über einen schlitzförmigen Luftaustritt in den Brennraum mündet. Der schlitzförmige Luftaustritt wird durch eine türfeste Leiteinrichtung gebildet.

Aufgabe der Erfindung ist es, die genannten Nachteile zu vermeiden und bei einer Raumheizeinrichtung ein Verschmutzen der dem Brennraum zugewandten Seite des Sichtfensters der Brennraumtüre zu vermeiden.

Erfindungsgemäß wir dies dadurch erreicht, dass der Spalt zwischen einer fest mit der Brennraumtüre verbundenen, vorzugsweise durch eine Leitwand gebildeten Leiteinrichtung und der dem Brennraum zugewandten Innenseite des Sichtfensters gebildet ist. Unabhängig von der Stellung der Brennraumtüre bleibt die Breite des Spaltes zwischen Sichtfenster und Leiteinrichtung konstant, da die Leiteinrichtung fest mit der Brennraumtüre verbunden ist.

Wesentlich ist, dass der Spülluftkanal fest an der Brennraumtüre und nicht gehäusefest mit der Raumheizeinrichtung ausgebildet ist. Dadurch kann gewährleistet werden, dass die Spülluftversorgung unabhängig von Toleranzabweichungen zwischen Brennraumtüre und dem Gehäuse der Raumheizeinrichtung stets unter gleichen Bedingungen erfolgt. Der brennraumtürfeste Spülluftkanal weist dabei zumindest einen einen Beschleunigungsbereich bildenden querschnittsverengenden, vorzugsweise schlitzförmigen Luftaustritt im Bereich der dem Brennraum zugewandten Seite des Sichtfensters auf.

Besonders gute Ergebnisse lassen sich erzielen, wenn der Luftaustritt als Spalt mit einer definierten Breite und einer definierten Beschleunigungsstrecke ausgebildet ist. Versuche haben ergeben, dass eine Ablagerung von Ruß am Sichtfenster mit hoher Sicherheit verhindert werden kann, wenn der Spalt eine Breite zwischen 1 mm und 2 mm aufweist und vorzugsweise die Breite mindestens 1,4 mm und maximal 1,6 mm beträgt. Beste Ergebnisse lassen sich erzielen, wenn die Querschnittsfläche des Spaltes zwischen 200 mm² und 400 mm², vorzugsweise etwa 300 mm² beträgt.

Dadurch wird die Spülluft in ausreichendem Maße beschleunigt, um eine Ablagerung von Rußpartikeln an der Innenseite des Sichtfensters zu vermeiden. Die Spaltbreite ist dabei gering genug gehalten, um einen Falschlufteintrag in den Brennraum zu vermeiden. Um eine gute Beschleunigung der ausströmenden Spülluft zu erreichen, sollte die Beschleunigungsstrecke mindestens das zehnfache der Breite, vorzugsweise mindestens das zwanzigfache der Breite des Spaltes betragen. Die Beschleunigungsstrecke sollte mindestens 20 mm, vorzugsweise maximal 40 mm, besonders vorzugsweise etwa 30 mm, betragen.

Zwischen dem Spülluftkanal und dem Versorgungskanal der Sekundärluftkanalanordnung ist ein Andockmechanismus vorgesehen, welcher gewährleistet, dass die Luftzufuhr beim Öffnen der Brennraumtüre unterbrochen, beim Schließen der Brennraumtüre jedoch unverzüglich wieder hergestellt wird.

Durch den exakt definierten Spalt und die Beschleunigungsstrecke kann die Innenseite des Sichtfensters ablagerungsfrei gehalten werden. Da alle den Spalt bildenden Elemente fest mit der Brennraumtüre verbunden sind, können die exakt definierten Abmessungen des Spaltes sehr einfach und genau eingehalten werden. Die definierte Spaltbreite ist einerseits groß genug, um eine zuverlässige Spülung der Innenseite des Sichtfensters zu gewährleisten und andererseits so gering, dass ein Eintrag von zu hoher Falschluft in den Brennraum mit Sicherheit ausgeschlossen werden kann. Somit kann trotz optimaler Spülung des Sichtfensters ein hoher Wirkungsgrad der Raumheizeinrichtung gewährleistet werden.

Die Erfindung wird im Folgenden anhand der Figuren näher erläutert. Es zeigen:
- Fig. 1: eine erfindungsgemäße Raumheizeinrichtung mit geschlossener Brennraumtüre in einer Schrägansicht;
- Fig. 2: die Raumheizeinrichtung mit geöffneter Brennraumtüre in einer Schrägansicht;
- Fig. 3: eine Brennraumtüre in einer Schrägansicht; und
- Fig. 4: das Detail IV aus Fig. 3.

Eine Raumheizeinrichtung 1, beispielsweise ein Kaminofen, weist eine Brennraumtüre 2 mit einem Sichtfenster 3 auf. Zur Spülung der dem Brennraum 4 zugewandten Innenseite 5 des Sichtfensters 3 ist eine Spülluftkanalanordnung 6 vorgesehen, welche einen mit dem Gehäuse 7 der Raumheizeinrichtung 1 fest verbundenen Versorgungskanal 8 und einen mit der Brennraumtüre 2 fest verbundenen Spülluftkanal 9 aufweist.

Der Spülluftkanal 9 ist über eine Koppeleinrichtung 10a, 10b an den Versorgungskanal 8 angeschlossen, wenn die Brennraumtüre 2 geschlossen ist. Bei geöffneter Brennraumtüre 2 ist der Spülluftkanal 9 vom Versorgungskanal 8 getrennt, wie aus Fig. 2 hervorgeht. Der Spülluftkanal 9 ist im Ausführungsbeispiel im oberen Bereich der Brennraumtüre 2 angeordnet. Er weist an seiner dem Sichtfenster 3 zugewandten Unterseite einen schlitzförmigen Luftaustritt 11 mit einem einen Beschleunigungsbereich 12 bildenden Spalt 13 auf, welcher eine definierte Breite s zwischen etwa 1,4 mm und 1,6 mm und eine definierte Beschleunigungsstrecke I aufweist. Die Beschleunigungsstrecke 1 beträgt mindestens das zehnfache der Breite s des Spaltes 13.

Mit Bezugszeichen 15 ist eine zwischen Brennraumtüre 2 und dem Sichtfenster 3 angeordnete Dichtung bezeichnet.

Durch den Andockmechanismus 10 kann der Spülluftkanal 9, sowie eine zusammen mit der Innenseite 5 des Sichtfensters 3 den Spalt 13 begrenzende Leitwand 14 direkt an der Brennraumtüre 2 angebracht werden. Dies hat den Vorteil, dass die Abmessungen, nämlich die Breite s und die Beschleunigungsstrecke 1 des Spaltes 13 unabhängig von Toleranzbereichen zwischen Brennraumtüre 2 und dem Gehäuse 7 exakt eingehalten, werden können. Somit kann auch bei Serienproduktion eine optimale Spülung der Innenseite 5 des Sichtfensters 3 gewährleistet werden. Durch die genannte relativ kleine Spaltbreite s wird einerseits eine hohe Geschwindigkeit der einströmenden Spülluft erreicht und andererseits verhindert, dass zu große Falschluftmengen in den Brennraum 4 gelangen, welche den Wirkungsgrad der Raumheizeinrichtung 1 verringern würden.

## Patentansprüche

1. Raumheizeinrichtung (1) mit einer zumindest ein Sichtfenster (3) aufweisenden Brennraumtüre (2), mit einer einen gehäusefesten Versorgungskanal aufweisenden Spülluftkanalanordnung (6) zum Spülen des Sichtfensters (3), wobei die Brennraumtüre (2) zumindest einen Spülluftkanal (9) aufweist, der bei geschlossener Brennraumtüre (2) mit dem Versorgungskanal (8) verbindbar ist, wobei bei geöffneter Brennraumtüre (2) der Spülluftkanal (9) vom Versorgungskanal (8) getrennt ist, und wobei der Spülluftkanal (9) einen einen Beschleunigungsbereich (12) bildenden querschnittsverengenden, vorzugsweise schlitzförmigen Luftaustritt (11) im Bereich der dem Brennraum (4) zugewandten Innenseite (5) des Sichtfensters (3) aufweist, welcher als Spalt (13) mit einer definierten Breite (s) und einer definierten Beschleunigungsstrecke (1) ausgebildet ist, **dadurch gekennzeichnet, dass** der Spalt (13) zwischen einer fest mit der Brennraumtüre (2) verbundenen, vorzugsweise durch eine Leitwand (14) gebildeten Leiteinrichtung und der dem Brennraum (4) zugewandten Innenseite (5) des Sichtfensters (3) gebildet ist.

2. Raumheizeinrichtung (1) nach Anspruch 1, **dadurch gekennzeichnet, dass** der Spalt eine Breite (s) zwischen 1 mm und 2 mm aufweist und vorzugsweise die Breite (s) mindestens 1,4 mm und maximal 1,6 mm beträgt.

3. Raumheizeinrichtung (1) nach Anspruch 1 oder 2, **dadurch gekennzeichnet, dass** die Beschleunigungsstrecke (1) mindestens 20 mm, vorzugsweise maximal 40 mm, besonders vorzugsweise etwa 30 mm, beträgt.

4. Raumheizeinrichtung (1) nach einem der Ansprüche 1 bis 3, **dadurch gekennzeichnet, dass** die Querschnittsfläche des Spaltes (13) zwischen 200 mm² und 400 mm², vorzugsweise etwa 300 mm² beträgt.

## Claims

1. A room heating device (1) having a combustion chamber door (2) comprising at least one viewing window (3), having a flushing air duct arrangement (6) comprising a supply channel fixed to a housing for flushing the viewing window (3), wherein the combustion chamber door (2) comprises at least one flushing air duct (9), which can be connected to the supply channel (8) when the combustion chamber door (2) is closed, wherein when the combustion chamber door (2) is open, the flushing air duct (9) is separated from the supply channel (8), and wherein the flushing air duct (9) comprises a cross-sectional constricting, preferably slot-shaped air outlet (11) forming an acceleration zone (12) in the area of the inner side (5) of the viewing window (3) facing the combustion chamber (4), which is configured as a gap (13) having a defined width (s) and a defined acceleration section (1), **characterised in that** the gap (13) is formed between a guide device connected firmly to the combustion chamber door (2), preferably formed by a guide wall (14) and the inner side (5) of the viewing window (3) facing the combustion chamber (4).

2. The room heating device (1) according to claim 1, **characterised in that** the gap has a width (s) between 1 mm and 2 mm and the width (s) is at least 1.4 mm and a maximum of 1.6 mm.

3. The room heating device (1) according to claim 1 or 2, **characterised in that** the acceleration section (1) is at least 20 mm, preferably a maximum of 40 mm, particularly preferably about 30 mm.

4. The room heating device (1) according to any one of claims 1 to 3, **characterised in that** the cross-sectional area of the gap (13) is between 200 mm² and 400 mm², preferably about 300 mm².

## Revendications

1. Installation de chauffage de locaux (1) comportant une porte de foyer (2) munie d'au moins une fenêtre (3), un dispositif de canal d'alimentation (6) ayant un canal d'air solidaire du corps pour balayer la fenêtre (3),
- la porte de foyer (2) ayant au moins un canal de balayage d'air (9) qui, lorsque la porte de foyer (2) est fermée, est relié au canal d'alimentation (8),
- le canal d'air de circulation (9) étant séparé du canal d'alimentation (8), lorsque la porte de foyer (2) est ouverte, et
- le canal de balayage d'air (9) ayant une sortie d'air (11) de section rétrécie, de préférence en forme de fente pour constituer une zone d'accélération (12) au niveau du côté intérieur (5) de la fenêtre (3), tourné vers le foyer (4) formant un intervalle (13) d'une largeur (s) et d'une distance d'accélération (1) définies,
installation **caractérisée en ce que**
l'intervalle (13) est formé entre une installation de guidage qui est de préférence une paroi de guidage (14) reliée solidairement à la porte de foyer (2) et le côté intérieur (5) de la fenêtre (3) tourné vers le foyer (4).

2. Installation de chauffage de locaux (1) selon la revendication 1,
**caractérisée en ce que**
l'intervalle a une largeur (s) comprise entre 1 mm et 2 mm et de préférence la largeur (s) est égale à au moins 1,4 mm et au maximum à 1,6 mm.

3. Installation de chauffage de locaux (1) selon la revendication 1 ou 2,
**caractérisée en ce que**
la distance d'accélération (1) est d'au moins 20 mm, de préférence au maximum de 40 mm et d'une manière particulièrement préférentielle elle est de l'ordre de 30 mm.

4. Installation de chauffage de locaux (1) selon l'une des revendications 1 à 3,
**caractérisée en ce que**
la surface de la section de l'intervalle (13) est comprise entre 200 mm² et 400 mm² et de préférence elle est de l'ordre de 300 mm².
